# EUROPÄISCHE PATENTANMELDUNG

(11) **EP 1 918 528 A1**
(43) Veröffentlichungstag der Anmeldung: **07.05.2008**
(21) Anmeldenummer: 06023070.3
(22) Anmeldetag: 06.11.2006
(51) Int. Cl.: F01D 17/16, F02B 37/24, F04D 29/32

(54) **Leitschaufel-Verstelleinrichtung**

(71) Anmelder: SIEMENS AKTIENGESELLSCHAFT, 80333 München (DE)
(72) Erfinder: Braun, Joachim, 45472 Mühlheim an der Ruhr (DE); Küpper, Alexandra, 45470 Mühlheim an der Ruhr (DE); Loch, Walter, 45472 Mühlheim an der Ruhr (DE); Shevchenko, Vadim, 44265 Dortmund (DE); Simmchen, Joachim, 51429 Bergisch Gladbach (DE)

(57) **Zusammenfassung**

Eine Leitschaufel-Verstelleinrichtung (1) für eine thermische Strömungsmaschine, insbesondere eine Gas- oder Dampfturbine, mit einem außerhalb eines Leitschaufelträgers koaxial zu diesem in Umfangsrichtung bewegbar angeordneten Stellring (2), der zur Anstellung einer Anzahl von Leitschaufeln über zugeordnete Gelenkstangen und/oder Stellhebel mit diesen verbunden ist, soll eine besonders zuverlässige und gleichmäßige Ansteuerung der angekoppelten Leitschaufeln auch bei unterschiedlichen Betriebszuständen der Gasturbine und damit bei auftretenden Temperaturunterschieden gewährleisten. Dazu ist erfindungsgemäß der Stellring (2) seinerseits über eine Mehrzahl von, vorzugsweise zwei, Schubstangen (6) anstellbar.

## Beschreibung

Die Erfindung bezieht sich auf eine Leitschaufel-Verstelleinrichtung für eine thermische Strömungsmaschine, insbesondere eine Gas- oder Dampfturbine, mit einem außerhalb eines Leitschaufelträgers koaxial zu diesem in Umfangsrichtung bewegbar angeordneten Stellring, der zur Anstellung einer Anzahl von Leitschaufeln über zugeordnete Gelenkstangen und/oder Stellhebel mit diesen verbunden ist. Sie betrifft weiter eine Gasturbine mit einer derartigen Leitschaufel-Verstelleinrichtung.

Thermische Strömungsmaschinen wie beispielsweise Turbinen, insbesondere Gasturbinen, werden in vielen Bereichen zum Antrieb von Generatoren oder von Arbeitsmaschinen eingesetzt. Dabei wird der Energieinhalt eines Brennstoffs zur Erzeugung einer Rotationsbewegung einer Turbinenwelle genutzt. Der Brennstoff wird dazu in einer Brennkammer verbrannt, wobei von einem Luftverdichter verdichtete Luft zugeführt wird. Das in der Brennkammer durch die Verbrennung des Brennstoffs erzeugte, unter hohem Druck und unter hoher Temperatur stehende Arbeitsmedium wird dabei über eine der Brennkammer nachgeschaltete Turbineneinheit geführt, wo es sich arbeitsleistend entspannt.

Zur Erzeugung der Rotationsbewegung der Turbinenwelle sind dabei an diese eine Anzahl von üblicherweise zu Schaufelgruppen oder Schaufelreihen zusammengefassten Laufschaufeln angeordnet, die über einen Impulsübertrag aus dem Arbeitsmedium die Turbinenwelle antreiben. Zur Führung des Arbeitsmediums in der Turbineneinheit sind zudem üblicherweise zwischen benachbarten Laufschaufelreihen mit dem Turbinengehäuse verbundene Leitschaufelreihen angeordnet. Die Laufschaufeln dienen dabei zum Antrieb der Turbinenwelle durch Impulsübertrag von einem die Turbine durchströmenden Arbeitsmedium. Die Leitschaufeln dienen hingegen zur Strömungsführung des Arbeitsmediums zwischen jeweils zwei in Strömungsrichtung des Arbeitsmediums gesehen aufeinander folgenden Laufschaufelreihen oder Laufschaufelkränzen.

Bei der Auslegung einer derartigen Gasturbine sind üblicherweise der erreichbare Wirkungsgrad und die erreichbare Turbinenleistung ein primäres Auslegungsziel. Um dies geeignet zu ermöglichen, ist neben vielen anderen Parametern eine besonders gezielte Strömungsführung des Arbeitsmediums in der Verdichter- und/oder Turbineneinheit der Gasturbine vorgesehen. Dazu sind die zwischen den Laufschaufelreihen angeordneten Leitschaufeln üblicherweise geeignet dimensioniert und ausgelegt, wobei insbesondere auch der Orientierungswinkel des Schaufelblatts der Leitschaufeln eine besondere Rolle spielen kann. Um die Strömungsführung des Arbeitsmediums darüber hinausgehend insbesondere im Bereich des Verdichters, aber noch weiter zu verbessern, können einige oder alle der Leitschaufeln oder der Leitschaufelreihen der jeweiligen Turbine oder auch insbesondere so genannte Vorleitschaufeln des Vorleitrades des Verdichters verstellbar ausgebildet sein. Dabei ist vorgesehen, durch geeignete Anstellung der jeweiligen Leitschaufeln die Strömungsführung des Arbeitsmediums im betroffenen Raumbereich dynamisch verändern und beispielsweise an variierende Lastzustände der Turbine anpassen zu können. Insbesondere kann dabei durch eine geeignete Anstellung der jeweiligen Leitschaufeln im Schwachlastbereich eine andere Strömungsführung als im Volllastbereich gewählt werden, so dass im jeweiligen Betriebszustand in jedem Fall ein besonders wirksamer Impulsübertrag auf die nachfolgende Schaufelreihe erreicht werden kann.

Zur Einstellung von Leitschaufeln und zur Anpassung ihrer Orientierung an den jeweiligen Betriebszustand der Turbine können insbesondere Leitschaufel-Verstelleinrichtungen der oben genannten Art vorgesehen sein. Dabei ist insbesondere dem Umstand Rechnung getragen, dass üblicherweise eine in Umfangsrichtung der jeweiligen Leitschaufelreihe gesehen symmetrische An- oder Einstellung der Leitschaufeln erfolgen sollte, um Asymmetrien in der Strömungsführung und damit einhergehende Beeinträchtigungen des Betriebsverhaltens der Gasturbine sicher zu vermeiden. Um dies zu ermöglichen, ist bei üblichen Leitschaufel-Verstelleinrichtungen ein so genannter Stellring vorgesehen, der koaxial zur Hauptachse der Turbine und zum Turbinenläufer außerhalb des Leitschaufelträgers angeordnet ist. Dieser Stellring ist um die Zentralachse der Turbine drehbar gelagert, wobei er mit den einzelnen Leitschaufeln über geeignete Gelenk- oder Hebelmechanismen verbunden ist. Eine von außen induzierte Umfangsbewegung des Stellrings resultiert dabei in einer weitgehend synchronen Anstellung der angekoppelten Leitschaufeln, so dass die Symmetrie in der Strömungsführung auch bei der Verstellung der Leitschaufeln erhalten bleibt.

Um eine derartige Umfangsbewegung des Stellrings zu ermöglichen, ist dieser üblicherweise über Abstützrollen auf dem Leitschaufelträger abgestützt. Bei einer derartigen Lagerung des Stellrings ist jedoch zu berücksichtigen, dass es insbesondere beim An- oder Abfahren der Gasturbine zu Temperaturunterschieden zwischen dem Verstellring und dem Leitschaufelträger kommen kann. Um diese Temperaturunterschiede und daraus resultierende Materialänderungen, beispielsweise Längenänderungen, insbesondere radiale Längenänderungen, aufgrund thermischer Dehnung geeignet auszugleichen, sind die für den jeweiligen Verstellring vorgesehenen Abstützrollen üblicherweise in radialer Richtung auf Federn gelagert. Diese federnde Lagerung kann jedoch in Verbindung mit der externen Ansteuerung des Stellrings, bei der in diesen Kräfte in Umfangsrichtung eingeleitet werden, zu einer Verschiebung des Mittelpunkts des Stellrings aus dem Zentrum der Turbinenachse herausführen. Eine derartige exzentrische Lage des Stellrings führt sodann wiederum dazu, dass sich in Abhängigkeit von der Größe dieser Exzentrizität über den Umfang des Stellrings gesehen unterschiedliche Stellwinkel der Leitschaufeln einstellen. Um dem entgegenzuwirken, werden üblicherweise bei der federnden Lagerung der Abstützrollen Federn besonders hoher Federsteifigkeit gewählt, die jedoch die auftretenden Temperaturunterschiede nur unzureichend kompensieren und dennoch die exzentrische Lage des Stellrings nur unzureichend verhindern können.

Der Erfindung liegt daher die Aufgabe zugrunde, eine Leitschaufel-Verstelleinrichtung der oben genannten Art anzugeben, mit der eine besonders zuverlässige und gleichmäßige Ansteuerung der angekoppelten Leitschaufeln auch bei unterschiedlichen Betriebszuständen der Gasturbine und damit bei auftretenden Temperaturunterschieden gewährleistet ist.

Diese Aufgabe wird erfindungsgemäß gelöst, indem der Stellring über eine Mehrzahl von, insbesondere zwei, Schubstangen anstellbar ist.

Die Erfindung geht dabei von der Überlegung aus, dass als Randbedingung für die Auslegung der Verstelleinrichtung die für die unterschiedlichen Betriebszustände der thermischen Strömungsmaschine zu berücksichtigenden Temperaturunterschiede in jedem Fall geeignet kompensierbar sein sollten. Entsprechend sollte die federnde Lagerung mit einer auf diesen Auslegungszweck hin geeignet gewählten Federkonstante der einzelnen Federelemente geeignet ausgelegt werden. Um unter Einhaltung dieser grundsätzlichen Randbedingung das Auftreten der genannten Exzentrizitäten aber dennoch vermeiden und damit eine gleichmäßige Ansteuerung der Leitschaufeln gewährleisten zu können, sollte die Anstellung des Stellrings geeignet ausgelegt sein. Um dies zu ermöglichen, ist vorgesehen, die Anstellung derart symmetrisch vorzunehmen, dass kraftseitig eine reine Rotationsbewegung des Stellrings unter bestmöglicher Vermeidung der Einleitung von Verschiebungskräften des Mittelpunkts des Stellrings erzeugt wird. Unter Abkehr von üblichen Stellsystemen ist daher vorliegend die Anstellung des Stellrings über eine Mehrzahl von in Umfangsrichtung gesehen geeignet plazierten Schubstangen vorgesehen.

Vorteilhafterweise greifen die Schubstangen dabei in Umfangsrichtung des Stellrings gesehen symmetrisch an diesem an.

Um in der Art einer selbststabilisierenden Anstellung eine symmetrische Anstellung in dem Sinne zu garantieren, dass selbsttätig und ohne regelnden Eingriff von außen die vorgesehene Kompensation von Mittelpunktskräften gewährleistet ist, sind die Schubstangen vorteilhafterweise bzgl. ihrer Anstellung des Stellrings miteinander verkoppelt. Dabei sind vorteilhafterweise insbesondere zwei Schubstangen zur Ansteuerung des Stellrings vorgesehen, die ihrerseits paarweise ansteuerseitig über eine Ansteuerwippe miteinander verbunden sind.

Die Leitschaufel-Verstelleinrichtung eignet sich grundsätzlich für thermische Strömungsmaschinen beliebiger Art, bei der die Verstellung von Leitschaufeln auslegungsbedingt von Interesse ist. Besonders vorteilhafterweise wird die Leitschaufel-Verstelleinrichtung aber in einer Gasturbine, insbesondere zur Anstellung von Verdichtervorleitschaufeln des Vorleitrades, eingesetzt.

Die mit der Erfindung erzielten Vorteile bestehen insbesondere darin, dass durch die Ansteuerung des Stellrings über eine Mehrzahl von geeignet symmetrisch an diesem angreifenden Schubstangen die Verstellkräfte derart eingeleitet werden können, dass eine reine Rotationsbewegung des Verstellrings ohne Translatationsbewegung seines Mittelpunkts erzeugt werden kann. Insbesondere bildet sich durch die Verwendung zweier symmetrisch angeordneter Schubstangen ein Verstell-Kräftepaar, das für sich im Gleichgewicht steht und die reine Rotationsbewegung des Stellrings bewirkt. Damit sind unterschiedliche Stellwinkel der Leitschaufeln bei der Anstellung über den Stellring weitgehend vermieden, wobei der Stellring dennoch zur Kompensation thermischer Effekte oder Spannungen geeignet federnd gelagert sein kann.

Ein Ausführungsbeispiel der Erfindung wird anhand einer Zeichnung näher erläutert. Darin zeigt die Figur schematisch eine Leitschaufel-Verstelleinrichtung für eine thermische Strömungsmaschine.

Die Leitschaufel-Verstelleinrichtung 1 gemäß der FIG ist Teil einer nicht näher dargestellten thermischen Strömungsmaschine. Dabei kann es sich um eine thermische Strömungsmaschine beliebiger Art handeln. Bevorzugt und im Ausführungsbeispiel vorgesehen ist aber eine stationäre Gasturbine als thermische Strömungsmaschine. Die Leitschaufel-Verstelleinrichtung 1 ist dabei im Ausführungsbeispiel einer Verdichtereinheit der Gasturbine zugeordnet, wobei über die Leitschaufel-Verstelleinrichtung 1 eine bedarfsweise Anstellung der Verdichtervorleitschaufeln des Vorleitrades der Gasturbine erfolgen soll. Grundsätzlich kann die Leitschaufel-Verstelleinrichtung 1 aber auch zur Anstellung anderer Leitschaufelreihen oder -gruppen eingesetzt sein.

Die Leitschaufel-Verstelleinrichtung 1 umfasst einen Stellring 2, der außerhalb eines nicht näher dargestellten Leitschaufelträgers der Gasturbine koaxial zu diesem angeordnet ist. Der Stellring 2 ist dabei in seiner Umfangsrichtung relativ zum innen liegenden Leitschaufelträger bewegbar angeordnet. Dazu ist der Stellring 2 auf Stützrollen 4 abgestützt, die ihrerseits auf dem Leitschaufelträger abgestützt sind. Um dabei beim An- oder Abfahren der Gasturbine auftretende Temperaturschwankungen und -unterschiede und dadurch induzierte Positionsänderungen der Bauteile und dergleichen geeignet kompensieren zu können, ist die Abstützung des Stellrings 2 über die Abstützrollen 4 auf dem Leitschaufelträger federnd vorgesehen, wobei die Abstützfedern hinsichtlich ihrer Dimensionierungsparameter, insbesondere hinsichtlich ihrer Federkonstante, derart geeignet gewählt sind, dass die auftretenden Positionsänderungen zuverlässig kompensiert werden können.

Der Stellring 2 ist über zugeordnete Gelenkstangen und/oder Stellhebel geeignet mit den anzusteuernden Leitschaufeln verbunden, so dass eine induzierte Rotations- oder Umfangsbewegung des Stellrings 2 in einer entsprechenden Anstellung der angekoppelten Leitschaufeln und eine resultierenden Änderung ihrer Orientierung um ihre Längsachse resultiert. Auslegungsziel für die Leitschaufel-Verstelleinrichtung 1 ist dabei, dass trotz der geeigneten Kompensierung auftretender Temperaturunterschiede bei einer Anstellung der Leitschaufeln über den Stellring 2 eine über den Umfang gesehen symmetrische Anstellung der Leitschaufeln und somit eine in Umfangsrichtung gesehen symmetrische und gleichmäßige Führung des Strömungsmediums in der Gasturbine in jedem Fall sichergestellt ist.

Um dies selbst bei der Wahl geeignet dimensionierter Federelemente zuverlässig gewährleisten zu können, ist die Anstellung des Stellrings 2 in der Leitschaufel-Verstelleinrichtung 1 ihrerseits derart symmetrisch ausgelegt, dass die in den Stellring 2 eingeleiteten Kräfte weitestgehend lediglich in Umfangsrichtung wirken, wobei resultierende Kraftkomponenten, die den Mittelpunkt des Stellrings 2 aus seiner hinsichtlich des Turbinenläufers oder der Turbinenzentralachse mittigen Lage verschieben könnten, weitgehend vermieden sein sollen. Dazu ist die Ansteuerung des Stellrings 2 derart ausgelegt, dass sich bei der Ansteuerung ein Verstell-Kräftepaar bildet, das für sich im Gleichgewicht steht und eine reine Rotationsbewegung des Stellrings 2 bewirkt.

Um dies zu ermöglichen, ist der Stellring 2 seinerseits über eine Mehrzahl von, nämlich im Ausführungsbeispiel zwei, Schubstangen 6 anstellbar. Diese sind in Umfangsrichtung des Stellrings 2 gesehen derart verteilt, dass sie symmetrisch am Stellring 2 angreifen. Im Ausführungsbeispiel sind die Angriffspunkte 8 der Schubstangen 6 am Stellring 2 einander direkt gegenüberliegend positioniert.

Um dabei selbsttätig eine symmetrische und hinsichtlich der resultierenden Krafteinleitung geeignete Ansteuerung des Stellrings 2 zu gewährleisten, sind die Schubstangen 6 bzgl. ihrer Anstellung des Stellrings 2 miteinander verkoppelt und ansteuerseitig über eine Ansteuerwippe 10 miteinander verbunden. Diese ist in einem Lager 12 derart zentral gelagert, dass eine Verkippung der Ansteuerwippe 10 gegenläufige, in ihrer Amplitude gleiche Stellbewegungen der Schubstangen 6 bewirkt, die die gewünschte symmetrische Kräfteeinleitung in den Stellring 2 gewährleisten.

## Patentansprüche

1. Leitschaufel-Verstelleinrichtung (1) für eine thermische Strömungsmaschine, insbesondere eine Gas- oder Dampfturbine oder einen Verdichter, mit einem außerhalb eines Leitschaufelträgers koaxial zu diesem in Umfangsrichtung bewegbar angeordneten Stellring (2), der zur Anstellung einer Anzahl von Leitschaufeln über zugeordnete Gelenkstangen und/oder Stellhebel mit diesen verbunden ist, wobei der Stellring (2) seinerseits über eine Mehrzahl von, vorzugsweise zwei, Schubstangen (6) anstellbar ist.

2. Leitschaufel-Verstelleinrichtung (1) nach Anspruch 1, bei der die Schubstangen (6) in Umfangsrichtung des Stellrings (2) gesehen symmetrisch verteilt an diesem angreifen.

3. Leitschaufel-Verstelleinrichtung (1) nach Anspruch 1 oder 2,
bei der die Schubstangen (6) bezüglich ihrer Anstellung des Stellrings (2) miteinander verkoppelt sind.

4. Leitschaufel-Verstelleinrichtung (1) nach einem der Ansprüche 1 bis 3,
bei der jeweils zwei Schubstangen (6) paarweise ansteuerseitig über eine Ansteuerwippe (10) verbunden sind.

5. Gasturbine mit einer Leitschaufel-Verstelleinrichtung (1) nach einem der Ansprüche 1 bis 4.
